# EUROPÄISCHE PATENTSCHRIFT

(11) **EP 2 218 829 B1**
(45) Veröffentlichungstag und Bekanntmachung des Hinweises auf die Patenterteilung: **12.11.2014**
(21) Anmeldenummer: 10001172.5
(22) Anmeldetag: 04.02.2010
(51) Int. Cl.: E02D 17/13, E21C 35/18, E02F 9/28

(54) **Fräszahn für eine Schlitzwandfräse**
Cutting bit for a slotted wall cutter
Dent de fraisage pour une fraise pour paroi moulée

(30) Priorität: 12.02.2009 DE 202009001814 U
(43) Veröffentlichungstag der Anmeldung: 18.08.2010
(73) Patentinhaber: BAUER Maschinen GmbH, 86529 Schrobenhausen (DE)
(72) Erfinder: Ruby, Wilhelm, 86579 Waidhofen (DE)
(74) Vertreter: Wunderlich, Rainer

(56) Entgegenhaltungen:
- EP-A1- 1 780 375
- DE-U1- 8 715 141
- US-A- 3 484 844
- US-A- 4 120 106

## Beschreibung

Die Erfindung betrifft einen Fräszahn gemäß dem Oberbegriff des Anspruchs 1. Ein derartiger Fräszahn ist ausgebildet mit einem zungenförmigen Zahnfuß zur Aufnahme in einem Fräsrad, wobei der zungenförmige Zahnfuß eine umfangseitig umlaufende Haltenut aufweist, und zumindest einer Schneide, welche kopfseitig am Zahnfuß angeordnet ist.

Ein gattungsgemäßer Fräszahn geht aus der EP 1 780 375 A1 hervor. Der Fräszahn ist symmetrisch zu einer Längsebene ausgebildet, welche parallel zu und zwischen den U-förmigen Seitenflächen sowie in Fräsrichtung verläuft. Weitere Fräszähne sind beispielsweise aus der EP 1 780 375 A1 und der EP 0 916 771 A2 bekannt.

Die bekannten Fräszähne werden mit ihren Zahnfüßen in Fräszahnhalter eingesteckt, die umfangsseitig am Fräsrad vorgesehen sind. Um den jeweiligen Fräszahn quer zur Fräsrichtung im Fräszahnhalter zu sichern, ist umfangsseitig am Zahnfuß eine umlaufende Haltenut vorgesehen, in welche ein entsprechendes Profil am Fräszahnhalter eingreift. Zum Abarbeiten von Bodenmaterial weisen die Fräszähne Schneiden auf, die am Kopfende des Zahnfußes angeordnet sind.

Die DE 1 749 015 U, die DE 39 20 011 C3, die DE 195 47 170 C2, die GB 714,251, die GB 2 053 315 A, die US 2,690,904, die US 4,120,106, die US 5,810,449 und die EP 1 452 686 A1 beschreiben Zahnanordnungen für Schneideräder, wobei die Schneideräder für wechselnde Drehrichtungen vorgesehen sind. Die Zahnanordnungen weisen bewegliche Elemente auf, deren Position relativ zum Schneiderad bei einem Wechsel der Drehrichtung geändert wird.

Die US 3,629,964 und die US 3,755,933 beschreiben Meißeleinsätze für die Bodenbearbeitung, welche in unterschiedlichen Positionen montiert werden können.

**Aufgabe** der Erfindung ist es, einen gattungsgemäßen Fräszahn so weiterzubilden, dass bei hoher Zuverlässigkeit, hoher Wirtschaftlichkeit und langen Standzeiten besonders vielfältige Einsatzmöglichkeiten gegeben sind.

Die Aufgabe wird erfindungsgemäß durch einen Fräszahn mit den Merkmalen des Anspruchs 1 gelöst. Bevorzugte Ausführungen sind in den abhängigen Ansprüchen angegeben.

Ein Grundgedanke der Erfindung liegt darin, den Fräszahn spiegelsymmetrisch zu gestalten, so dass sowohl der zungenförmige Zahnfuß als auch die Schneiden zur selben Spiegelebene symmetrisch angeordnet sind. Durch diese erfindungsgemäße Anordnung ist ein Fräszahn mit zumindest zwei gegenüberliegenden Schneiden gegeben, welche in entgegengesetzten Richtungen schneiden. Damit kann der erfindungsgemäße Fräszahn auch bei reversierender Drehrichtung des Fräsrades stets schneidend mit dem anstehenden Boden in Eingriff gebracht werden. Diese Arbeitsweise ist vor allem beim sogenannten "cutter soil mixing" Verfahren interessant, bei dem das abgefräste Bodenmaterial zur Herstellung ausgehärteter Schlitzwandpaneele im Schlitz durch Fräsradwirkung mit einem Bindemittel durchmischt wird. Die reversierende Drehrichtung der Fräsräder erlaubt dabei eine besonders gute Mischung der abbindbaren Suspension. Das abgefräste Bodenmaterial kann dabei durch die wechselnde Drehrichtung der Fräsräder weiter aufgeschlossen und zerkleinert werden.

Darüber hinaus ist es mit einem erfindungsgemäßen Fräszahn möglich, bei einseitigem Zahnverschleiß aufgrund gleichbleibender Drehrichtung des Fräsrades den Zahn am Fräsrad umzudrehen, so dass dann die zweite Schneide für den weiteren Betrieb zur Verfügung steht. Hierdurch können die Standzeiten erheblich gesteigert werden. Durch die Verwendung der zweiten Schneide können die Zähne sehr viel länger benutzt werden, was zu einer erheblichen Kosten- und Zeitersparnis führen kann.

Unter einem zungenförmigen Zahnfuß kann insbesondere ein in Seitenansicht U-förmiger Zahnfuß und/oder ein Zahnfuß verstanden werden, der in Seitenansicht ein rechteckiges Mittelteil und ein halbkreisförmiges Fußteil aufweist. Die Schneiden sind erfindungsgemäß an der Kopfseite des Zahnfußes angeordnet, welche dem halbkreisförmigen Fußteil abgewandt ist. Bei den erfindungsgemäßen Schneiden handelt es sich zweckmäßigerweise um Hartmetallschneiden.

Unter einer Schlitzwandfräse kann insbesondere eine Fräse mit einem Rahmen verstanden werden, an dessen Unterseite Fräsräder angeordnet sind, welche beim vertikalen Absenken des Rahmens in den Boden unterhalb des Rahmens Bodenmaterial abfräsen und dabei einen Schlitz erzeugen können. Zweckmäßigerweise weisen die Fräsräder der Schlitzwandfräse zusammen einen rechteckigen Fräsquerschnitt auf. Insbesondere können zumindest vier Fräsräder vorgesehen sein. Diese vier Fräsräder sind zweckmäßigerweise in Form zweier Fräsradpaare angeordnet, wobei die beiden Fräsräder jedes Fräsradpaares eine gemeinsame Drehachse aufweisen. Die beiden gemeinsamen Drehachsen sind dabei zweckmäßigerweise parallel angeordnet, und vorzugsweise fluchtet jedes der Fräsräder eines Fräsradpaares mit einem Fräsrad des benachbarten Fräsradpaares.

Nach der Erfindung ist es vorgesehen, dass die Symmetrieebene senkrecht zu einer U-förmigen Seitenfläche des Zahnfußes verläuft. Hierdurch kann eine besonders kompakte und zugleich robuste Zahnanordnung erhalten werden. Die Symmetrieebene verläuft zumindest annähernd senkrecht zu der Fräsrichtung der Schneiden und/oder durch eine Längsachse des Zahnfußes.

Zusätzlich oder alternativ kann aber auch eine Symmetrieebene parallel zur U-förmigen Seitenfläche des Zahnfußes vorgesehen sein.

Besonders vorteilhaft ist es somit, dass der Fräszahn spiegelsymmetrisch zu einer weiteren Symmetrieebene ausgebildet ist, welche senkrecht zur zuvor genannten Symmetrieebene verläuft. Hierdurch wird eine besonders gleichmäßige Krafteinleitung und somit eine besonders gute Schneidewirkung ermöglicht.

Im Hinblick auf die Schneidleistung ist es weiter besonders vorteilhaft, dass die Schneiden zumindest bereichsweise polyederförmig ausgebildet sind. Insbesondere kann ein freiliegender Bereich der Schneiden polyederförmig ausgebildet sein.

Zweckmäßigerweise weisen die Schneiden jeweils zumindest eine Schneidkante auf. An dieser Schneidkante kann die jeweilige Schneide keilförmig ausgebildet sein. Jede Schneide kann auch mehrere Schneidkanten aufweisen. Insbesondere kann vorgesehen sein, dass mehrere Schneidkanten der Schneiden an einer Schneidenspitze zusammenlaufen. Für einen besonders guten Schneidfortschritt ist es vorteilhaft, dass zumindest eine Schneidkante vorgesehen ist, welche zumindest annähernd parallel zur Symmetriefläche verläuft, das heißt die mit der Symmetriefläche einen Winkel < 20° einschließt.

Besonders bevorzugt ist es, dass der Fräszahn zumindest ein kopfseitiges W-Profil aufweist, welches sich vorzugsweise über beide gegenüberliegend angeordnete Schneiden erstreckt. Gemäß dieser Ausführungsform weist der Fräszahn kopfseitig, insbesondere in Seitenansicht und/oder mit Blickrichtung parallel zur Symmetrieebene, zumindest eine W-förmige Kante auf, welche bereichsweise durch die beiden gegenüberliegenden Schneiden, insbesondere durch Schneidkanten der Schneiden, gebildet wird. Ein solches W-Profil erlaubt eine zuverlässige Befestigung der Schneiden am Zahnfuß. Gleichzeitig kann diese Anordnung einen reversierenden Drehbetrieb des Fräsrads ermöglichen, ohne dass es erforderlich wäre, den Fräszahn beweglich am Fräsrad vorzusehen.

Eine besonders kompakte und robuste Anordnung ist dadurch gegeben, dass die Symmetrieebene des Fräszahns durch einen mittleren Scheitel des kopfseitigen W-Profils verläuft, und/oder dass die äußeren Schenkel des kopfseitigen W-Profils zumindest bereichsweise durch die Schneiden gebildet werden. Insbesondere können die äußeren Schenkel durch keilförmige Schneidkanten der Schneiden gebildet sein. Die inneren Schenkel des kopfseitigen W-Profils werden zweckmäßigerweise vom Zahnfuß gebildet, insbesondere von keilförmigen Kanten des Zahnfußes.

Der erfindungsgemäße Fräszahn kann für einen reversierenden Fräsradbetrieb eingesetzt werden, ohne dass er hierzu beweglich am Fräsrad gelagert werden müsste. Es ist somit besonders vorteilhaft, dass die Schneiden unbeweglich am Zahnfuß angeordnet sind, und/oder dass der Zahnfuß unbeweglich am Fräsrad angeordnet ist.

Ein Aspekt der Erfindung liegt darin, dass die beiden Schneiden jeweils als Doppelschneiden, insbesondere mit parallelen Schneidkanten, ausgebildet sind. Gemäß einer Ausführungsform weisen die beiden gegenüberliegenden Schneiden jeweils zwei einzelne Schneidelemente auf, welche vorzugsweise verbunden sind. Die Einzelschneiden sind zweckmäßigerweise zumindest bereichsweise polygonartig ausgebildet. Für eine besonders gleichmäßige Krafteinleitung weisen die Doppelschneiden parallele Schneidkanten auf, das heißt zumindest eine der Schneidkanten einer der Einzelschneiden ist parallel zu einer Schneidkante der anderen Einzelschneide der jeweiligen Doppelschneide ausgebildet. Zweckmäßigerweise weisen die Doppelschneiden mehrere parallele Schneidkanten auf.

Eine besonders robuste Anordnung ist dadurch gegeben, dass die beiden Einzelschneiden einer Doppelschneide benachbart angeordnet sind, vorzugsweise aneinander anliegen. Zweckmäßigerweise sind die Doppelschneiden jeweils einstückig ausgebildet. Die Einzelschneiden können insbesondere keilförmig ausgeführt sein.

Sofern Doppelschneiden vorgesehen sind, ist es erfindungsgemäß, dass die Doppelschneiden, vorzugsweise zumindest bei Betrachtung senkrecht zur Symmetrieebene, ein W-förmiges Profil aufweisen. Zweckmäßigerweise können die linken Schenkel des W-förmigen Profils dabei von einer ersten Einzelschneide und die rechten Schenkel des W-förmigen Profils von einer zweiten Einzelschneide derselben Doppelschneide gebildet sein. Hierdurch ist eine besonders robuste Anordnung gegeben. Vorzugsweise sind an den außermittigen Scheiteln des W-förmigen Profils Schneidkanten ausgebildet.

Besonders vorteilhaft ist es, dass das W-förmige Profil der Doppelschneiden im Zahnfuß fortgesetzt ist und bevorzugt die Symmetrieebene durchläuft. Gemäß dieser Ausführungsform ist ein W-Profil sowohl im Schnitt der Doppelschneiden als auch im Schnitt des kopfseitigen Zahnfußabschnittes gegeben, welcher die Doppelschneiden verbindet.

Alternativ oder zusätzlich ist es vorteilhaft, dass die Doppelschneiden bei Betrachtung von oben auf den Zahnkopf und/oder bei Betrachtung parallel zur Symmetrieebene ein W-förmiges Profil aufweisen.

Die mechanische Belastbarkeit des Fräszahns kann weiter dadurch erhöht werden, dass am Zahnfuß im Bereich der Schneiden zumindest eine pyramidenförmige Schneidenstützstruktur vorgesehen ist. Zweckmäßigerweise weist jede Einzelschneide eine pyramidenförmige Schneidenstützstruktur auf. Geeigneterweise liegt die gestützte Schneide an einer Pyramidenmantelfläche an der Schneidenstützstruktur an. Die Schneidenstützstruktur kann insbesondere die Form einer schiefen Pyramide aufweisen. Insbesondere kann eine Rechteckpyramide, vorzugsweise eine quadratische Pyramide, vorgesehen sein.

Für eine besonders einfach ausführbare und zugleich zuverlässige Sicherung des Fräszahns an einem Fräszahnhalter ist es besonders vorteilhaft, dass die umfangseitig umlaufende Haltenut einen Dreiecksquerschnitt aufweist. Das korrespondierende Befestigungselement am Fräszahnhalter kann dann ein korrespondierendes Dreiecksprofil aufweisen.

Eine weitere bevorzugte Ausführungsform der Erfindung besteht darin, dass der Zahnfuß zwei spiegelsymmetrisch zur Symmetrieebene angeordnete Haltebohrungen für eine Befestigung des Fräszahns am Fräsrad aufweist. Durch diese Haltebohrungen können Haltebolzen geschoben werden, welche den Zahnfuß am Fräszahnhalter sichern. Insbesondere kann vorgesehen sein, den Fräszahn nur mit einem einzigen Bolzen am Fräszahnhalter zu sichern, welcher durch eine der Haltebohrungen gesteckt wird. Die spiegelsymmetrische Anordnung der beiden Haltebohrungen erlaubt es dabei, den Zahn am Fräszahnhalter umzudrehen und auch bei umgedrehtem Fräszahn dieselbe Bolzenanordnung zu verwenden. Für eine besonders einfache Befestigung können die Haltebohrungen die Haltenut zumindest teilweise durchstoßen. In diesem Fall können die Bolzen im Befestigungselement des Fräsrades, welches mit der Haltenut korrespondiert, gesichert werden.

Weiter ist es vorteilhaft, dass im Zahnfuß eine Werkzeugbohrung für ein Ausziehwerkzeug vorgesehen ist. Über diese Bohrung, in welche beispielsweise ein Ausziehbolzen eingeschoben werden kann, kann eine Kraft auf den Zahnfuß aufgebracht werden, mit welcher der Zahnfuß aus dem entsprechenden Fräszahnhalter gelöst werden kann. Zweckmäßigerweise verläuft die Achse der Werkzeugbohrung in der Symmetrieebene. Hierdurch wird einer unnötigen Schwächung des Zahnfußes durch die Werkzeugbohrung vorgebeugt. Bevorzugt ist die Werkzeugbohrung gegenüber den Haltebohrungen zum Zahnkopf hin versetzt.

Die Erfindung betrifft auch eine Baumaschine, insbesondere eine Schlitzwandfräse, mit zumindest einem Fräsrad, an welchem zumindest ein Fräszahn nach einem der vorstehenden Ansprüche angeordnet ist.

Die Erfindung wird nachfolgend anhand eines bevorzugten Ausführungsbeispiels näher erläutert, das schematisch in den beigefügten Figuren dargestellt ist. In den Figuren zeigen:
- Fig. 1: eine Seitenansicht,
- Fig. 2: eine Frontansicht,
- Fig. 3: eine oberseitige Ansicht in Richtung B aus Fig. 1,
- Fig. 4: eine Schnittansicht A-A aus Fig. 1,
- Fig. 5: eine perspektivische Ansicht von oben, und
- Fig. 6: eine perspektivische Ansicht von unten eines Ausführungsbeispiels eines erfindungsgemäßen Fräszahns.

Der in den Figuren gezeigte Fräszahn weist einen zungenförmigen Zahnfuß 1 auf, der in Seitenansicht (Fig. 1) U-förmig ausgebildet ist. Der Zahnfuß 1 wird dabei umfangseitig von einer ebenfalls U-förmigen Haltenut 11 umlaufen. Wie insbesondere die Figuren 2 und 4 zeigen, weist diese Haltenut 11 im Querschnitt ein Dreiecksprofil auf, welches sich in den Zahnfuß 1 hinein erstreckt. In der Frontansicht der Fig. 2 wird der Zahnfuß 1 durch zwei parallele Seitenflächen begrenzt, die längs des Zahnfußes von unten nach oben verlaufen.

An der Kopfseite des Zahnfußes 1, d.h. an der in Figuren 1 und 2 oben dargestellten Seite, welche dem Scheitel des U-Profils des Zahnfußes 1 abgewandt ist, ist auf gegenüberliegenden Zahnfußseiten jeweils eine Schneide 2, 2' angeordnet. Die Schneiden 2, 2' sind jeweils als Doppelschneiden ausgebildet und weisen als solche zwei keilförmige Einzelschneiden auf. In den Figuren sind lediglich die Einzelschneiden 22, 22' der Schneide 2 mit Bezugszeichen versehen. Die zweite Schneide 2' ist analog mit zwei Einzelschneiden ausgebildet.

Die Einzelschneiden 22, 22' weisen jeweils eine Doppelkeilstruktur mit zwei etwa senkrecht zueinander verlaufenden, ineinander übergehenden Keilen auf, wobei jeder der beiden Keile eine Schneidkante 33 bzw. 34 definiert (Fig. 1). Die seitliche Schneidkante 33 und die obere Schneidekante 34 laufen jeweils in einer Schneidenspitze 35 der zugehörigen Einzelschneide 22 zusammen.

Seitlich am Zahnfuß 1 sind im Bereich der Schneiden 2, 2' jeweils zwei pyramidenförmige Schneidenstützstrukturen 15 ausgebildet. Jede der Schneidenstützstrukturen 15 stützt jeweils eine der Einzelschneiden 22. Hierbei liegt die jeweilige Einzelschneide 22 an einer Mantelfläche der jeweiligen Schneidenstützstruktur 15 an. Im Bereich der rechteckpyramidenförmigen Strukturen 15 weist der Zahnfuß eine Verjüngung auf, um unnötigem Zahnfußverschleiß vorzubeugen.

Im Zahnfuß sind zwei parallel zueinander verlaufende Haltebohrungen 18, 18' vorgesehen, welche die Haltenut 11 teilweise durchstoßen (Figuren 1 und 2). Darüber hinaus ist am Zahnfuß 1 mittig eine Werkzeugbohrung 19 für ein Ausziehwerkzeug vorgesehen.

Der gesamte Fräszahn, einschließlich des Zahnfußes 1, der Schneiden 2, 2', der Haltebohrungen 18, 18' und der Werkzeugbohrung 19, ist spiegelsymmetrisch zu einer ersten Symmetrieebene 71 (Figuren 1 und 4) ausgebildet. Diese Symmetrieebene verläuft in Fig. 1 senkrecht zur Zeichenebene und Fig. 2 parallel zur Zeichenebene vom Zahnkopf zum Zahnfuß. Aufgrund der Spiegelsymmetrie zur Symmetrieebene 71 ist der Fräszahn für einen Fräsbetrieb in entgegengesetzten Fräsrichtungen geeignet (nach links und nach rechts in Fig. 1).

Darüber hinaus ist der Fräszahn auch noch spiegelsymmetrisch zu einer zweiten Symmetrieebene 72 (Figuren 2, 3 und 4) ausgebildet. Die zweite Symmetrieebene 72 verläuft senkrecht zur ersten Symmetrieebene 71 vom Zahnkopf zum Zahnfuß. Im Gegensatz zur ersten Symmetrieebene 71, welche von den Schneiden 2, 2' beabstandet ist, verläuft die zweite Symmetrieebene 72 durch die Schneiden 2, 2' hindurch, und zwar zwischen den beiden Einzelschneiden 22 und 22', parallel zur Zeichenebene der Fig. 1 und senkrecht zur Zeichenebene der Fig. 2.

Wie insbesondere in Fig. 1 erkennbar ist, weist der Fräszahn ein kopfseitiges W-Profil 21 auf. Dieses W-Profil wird außenseitig durch die beiden Schneiden 2, 2' und innenseitig durch den Zahnfuß 1 gebildet. Der mittlere Scheitelpunkt des W-Profils 21 liegt in der Symmetrieebene 71. Die äußeren Schenkel des W-Profils werden durch die oberen Schneidkanten 34 der beiden Schneiden 2 bzw. 2' gebildet.

Wie insbesondere Fig. 2 zeigt, bilden die beiden Einzelschneiden 22, 22' mit ihren Keilstrukturen in Frontansicht des Fräszahns, also mit Blick in Schneiderichtung der Schneiden 2 (Fig. 2), ein weiteres W-förmiges Profil 29. Dieses umgekehrt W-förmige Profil 29 steht oberseitig am Zahnkopf vor. Die außermittigen Scheitel des W-förmigen Profils 29 werden durch die oberen Schneidkanten 34 gebildet. Wie Fig. 5 zeigt, erstreckt sich dieses umgekehrt W-förmige Profil 29 über die gesamte Kopfseite des Fräszahnes, das heißt das W-förmige Profil 29 ist sowohl im Bereich der Schneiden 2, 2' als auch im kopfseitigen Zahnfußbereich 60, welcher zwischen den Schneiden 2, 2' liegt, gegeben.

Ein weiteres umgekehrt W-förmiges Profil 30 ist in Draufsicht (Fig. 3) gegeben. Dieses Profil 30, welches vorderseitig am Zahnkopf vorsteht, ist durch die zweite Keilform der Doppelkeilstruktur der beiden Einzelschneiden 22, 22' gebildet, das heißt die außermittigen Scheitel des weiteren W-förmigen Profils 30 werden durch die seitlichen Schneidkanten 33 gebildet.

Beim Betrieb wird der Fräszahn in einem nicht dargestellten Fräszahnhalter eines Fräsrades aufgenommen. Dabei greift ein korrespondierendes Profilelement in die Haltenut 11 ein und sichert den Fräszahn am Fräszahnhalter. Zum Festlegen des Fräszahns kann dann ein Haltebolzen in eine der beiden Haltebohrungen 18 oder 18' eingebracht werden. Das Fräsrad wird sodann in Drehung versetzt, wobei die in Fräsrichtung vorauseilende Schneide 2 bzw. 2' anstehendes Bodenmaterial abträgt.

## Patentansprüche

1. Fräszahn für eine Schlitzwandfräse
- mit einem zungenförmigen Zahnfuß (1) zur Aufnahme in einem Fräsrad, wobei der Zahnfuß (1) U-förmige Seitenflächen und eine Umfangsseite mit einer umlaufenden Haltenut (11) aufweist, und
- einer Schneide (2), welche kopfseitig am Zahnfuß (1) angeordnet ist, **dadurch gekennzeichnet,**
- **dass** zumindest zwei gegenüberliegend angeordnete Schneiden (2, 2') kopfseitig am Zahnfuß (1) vorgesehen sind,
- **dass** der Fräszahn mit dem Zahnfuß (1) und den Schneiden (2, 2') spiegelsymmetrisch zu einer Symmetrieebene (71) ausgebildet ist, welche senkrecht zu einer U-förmigen Seitenfläche und zumindest annähernd senkrecht zu der Fräsrichtung der Schneiden (2, 2') verläuft, und
**dass** die beiden Schneiden (2, 2') jeweils als Doppelschneiden ausgebildet sind, welche ein W-förmiges Profil (29) aufweisen.

2. Fräszahn nach Anspruch 1,
**dadurch gekennzeichnet,**
**dass** der Fräszahn spiegelsymmetrisch zu einer weiteren Symmetrieebene (72) ausgebildet ist, welche senkrecht zur Symmetrieebene (71) verläuft.

3. Fräszahn nach einem der vorstehenden Ansprüche,
**dadurch gekennzeichnet,**
**dass** die Schneiden (2, 2') zumindest bereichsweise polyederförmig ausgebildet sind und jeweils zumindest eine Schneidkante (33, 34) aufweisen.

4. Fräszahn nach einem der vorstehenden Ansprüche,
**dadurch gekennzeichnet,**
- **dass** der Fräszahn zumindest ein kopfseitiges W-Profil (21) aufweist, welches sich über beide gegenüberliegend abgeordnete Schneiden (2, 2') erstreckt,
- wobei die Symmetrieebene (71) des Fräszahns durch einen mittleren Scheitel des kopfseitigen W-Profils (21) verläuft, und
- wobei die äußeren Schenkel des kopfseitigen W-Profils (21) durch die Schneiden (2, 2') gebildet werden.

5. Fräszahn nach einem der vorstehenden Ansprüche,
**dadurch gekennzeichnet,**
**dass** die Schneiden (2, 2') unbeweglich am Zahnfuß (1) angeordnet sind, und dass der Zahnfuß (1) unbeweglich an einem Fräsrad angeordnet ist.

6. Fräszahn nach einem der Ansprüche 1 bis 5,
**dadurch gekennzeichnet,**
**dass** das W-förmige Profil (29) der Doppelschneiden (2, 2') im Zahnfuß (1) fortgesetzt ist und die Symmetrieebene (71) durchläuft.

7. Fräszahn nach einem der vorstehenden Ansprüche,
**dadurch gekennzeichnet,**
**dass** am Zahnfuß (1) im Bereich der Schneiden (2, 2') zumindest eine pyramidenförmige Schneidenstützstruktur (15) vorgesehen ist.

8. Fräszahn nach einem der vorstehenden Ansprüche,
**dadurch gekennzeichnet,**
**dass** die umfangsseitig umlaufende Haltenut (11) einen Dreiecksquerschnitt aufweist.

9. Fräszahn nach einem der vorstehenden Ansprüche,
**dadurch gekennzeichnet,**
**dass** der Zahnfuß (1) zwei spiegelsymmetrisch zur Symmetrieebene (71) angeordnete Haltebohrungen (18, 18') für eine Befestigung des Fräszahns am Fräsrad aufweist.

10. Fräszahn nach einem der vorstehenden Ansprüche,
**dadurch gekennzeichnet,**
**dass** im Zahnfuß (1) eine Werkzeugbohrung (19) für ein Ausziehwerkzeug vorgesehen ist, wobei die Achse der Werkzeugbohrung (19) in der Symmetrieebene (71) verläuft.

11. Baumaschine, insbesondere Schlitzwandfräse, mit zumindest einem Fräsrad, an welchem zumindest ein Fräszahn nach einem der vorstehenden Ansprüche angeordnet ist.

## Claims

1. Cutting tooth for a trench wall cutter
- with tongue-shaped tooth base (1) for reception in a cutting wheel, whereby the tooth base (1) has a U-shaped side surfaces and a circumferential side with a surrounding holding groove (11), and
- one cutter (2), which is arranged at the head-side of the tooth base (1), **characterised in**
- **that** at least two opposite arranged cutters (2, 2') are provided at the head-side of the tooth base (1), .
- **that** the cutting tooth with the tooth base (1) and the cutters (2, 2') is designed mirror-symmetrically to a plain of symmetry (71), which runs perpendicular to a U-shaped side surface and at least approximately perpendicular to the cutting direction of the cutters (2, 2'), and
- **that** the two cutters (2, 2') are each designed as double cutters, which have a W-shaped profile.

2. Cutting tooth according to claim 1,
**characterised in**
**that** the cutting tooth is designed mirror-symmetrically to a further plane of symmetry (72), which runs perpendicular to the plane of symmetry (71).

3. Cutting tooth according to claim 1,
**characterised in**
**that** the cutters (2, 2') are designed at least in areas in a polyhedral manner and each have at least one cutting edge (33, 34).

4. Cutting tooth according to claim 1,
**characterised in**
- **that** the cutting tooth has at least one head-side W-profile (21), which extends across both opposite arranged cutters (2, 2'),
- whereby the plane of symmetry (71) of the cutting tooth runs through a center vertex of the head-side W-profile (21), and
- whereby the outer flanks of the head-side W-profile (21) are formed by the cutters (2, 2').

5. Cutting tooth according to claim 1,
**characterised in**
**that** the cutters (2, 2') are arranged immovably on the tooth base (1), and the tooth base (1) is arranged immovably on a cutting wheel.

6. Cutting tooth according to claim 1,
**characterised in**
**that** the W-shaped (29) profile of the double cutters (2, 2') is continued in the tooth base (1) and runs through the plane of symmetry (71).

7. Cutting tooth according to claim 1,
**characterised in**
**that** on the tooth base (1) in the area of the cutters (2, 2') at least one pyramidal cutter support structure (15) is provided.

8. Cutting tooth according to claim 1,
**characterised in**
**that** the circumferentially surrounding holding groove (11) has a triangular cross-section.

9. Cutting tooth according to claim 1,
**characterised in**
**that** the tooth base (1) has two holding bores (18, 18') that are arranged mirror-symmetrically to the plane of symmetry (71) for fixing the cutting tooth on the cutting wheel.

10. Cutting tooth according to claim 1,
**characterised in**
**that** in the tooth base (1) a tool bore (19) for an extraction tool is provided, whereby the axis of the tool bore (19) runs in the plane of symmetry (71).

11. Construction machine, in particular trench wall cutter, having at least one cutting wheel on which at least one cutting tooth according to any of the preceding claims.

## Revendications

1. Dent de fraisage pour une fraise pour paroi moulée :
- avec une embase de dent (1) en forme de langue, destinée à être mise en place dans une roue de fraisage, l'embase de dent (1) comprenant des surfaces latérales en forme de U et un côté formant un pourtour avec une rainure d'immobilisation périphérique (11), et
- une arête de coupe (2), qui est disposée sur l'embase de dent (1) du côté de sa tête,
**caractérisée :**
- **en ce qu'**au moins deux arêtes de coupe (2, 2') disposées en face l'une de l'autre sont prévues sur l'embase de dent (1) du côté de sa tête,
- **en ce que** la dent de fraisage, avec l'embase de dent (1) et les arêtes de coupe (2, 2'), est formée avec une symétrie de type miroir par rapport à un plan de symétrie (71) qui s'étend perpendiculairement à une surface latérale en forme de U et au moins à peu près perpendiculairement à la direction de fraisage des arêtes de coupe (2, 2'), et
- **en ce que** les deux arêtes de coupe (2, 2') sont chacune formées en tant que doubles arêtes de coupe, qui comportent un profil (29) en forme de W.

2. Dent de fraisage selon la revendication 1,
**caractérisée :**
**en ce que** la dent de fraisage est formée avec une symétrie de type miroir par rapport à un autre plan de symétrie (72), qui s'étend perpendiculairement au plan de symétrie (71).

3. Dent de fraisage selon une des revendications précédentes, **caractérisée :**
**en ce que** les arêtes de coupe (2, 2') sont formées en étant, au moins par zones, de forme polyédrique et comprennent chacune au moins un bord de coupe (33, 34).

4. Dent de fraisage selon une des revendications précédentes, **caractérisée :**
- **en ce que** la dent de fraisage comprend au moins un profil en W (21) situé du côté de la tête, qui s'étend sur les deux arêtes de coupe (2, 2') disposées en face l'une de l'autre,
- le plan de symétrie (71) de la dent de fraisage s'étendant à travers un sommet médian du profil en W (21) situé du côté de la tête, et
- les branches externes du profil en W (21) situé du côté de la tête étant formées par les arêtes de coupe (2, 2').

5. Dent de fraisage selon une des revendications précédentes, **caractérisée :**
**en ce que** les arêtes de coupe (2, 2') sont disposées sur l'embase de dent (1) de manière fixe, et
**en ce que** l'embase de dent (1) est disposée sur une roue de fraisage de manière fixe.

6. Dent de fraisage selon une des revendications 1 à 5,
**caractérisée :**
**en ce que** le profil (29) en forme de W des doubles arêtes de coupe (2, 2') se poursuit dans l'embase de dent (1) et parcourt le plan de symétrie (71).

7. Dent de fraisage selon une des revendications précédentes,
**caractérisée :**
**en ce que**, sur l'embase de dent (1), dans la zone des arêtes de coupe (2, 2'),
au moins une structure d'appui (15) des arêtes de coupe, en forme de pyramide, est prévue.

8. Dent de fraisage selon une des revendications précédentes,
**caractérisée :**
**en ce que** la rainure d'immobilisation périphérique (11) occupant le pourtour comporte une section transversale triangulaire.

9. Dent de fraisage selon une des revendications précédentes,
**caractérisée :**
**en ce que** l'embase de dent (1) comprend, pour une fixation de la dent de fraisage sur la roue de fraisage, deux orifices de fixation (18, 18') disposés avec une symétrie de type miroir par rapport au plan de symétrie (71).

10. Dent de fraisage selon une des revendications précédentes,
**caractérisée :**
**en ce que**, dans l'embase de dent (1), un orifice d'outil (19) est prévu pour un outil d'extraction, l'axe de l'orifice d'outil (19) s'étendant dans le plan de symétrie (71).

11. Machine de construction, et plus particulièrement fraise pour paroi moulée, avec au moins une roue de fraisage, sur laquelle est mise en place au moins une dent de fraisage selon une des revendications précédentes.
